# EUROPÄISCHE PATENTSCHRIFT

(11) **EP 0 349 842 B1**
(45) Veröffentlichungstag und Bekanntmachung des Hinweises auf die Patenterteilung: **29.12.1993**
(21) Anmeldenummer: 89111357.3
(22) Anmeldetag: 22.06.1989
(51) Int. Cl.: H01P 1/161

(54) **Hohlleiter-Polarisationsweiche**
Polarisation-selective waveguide-junction
Embranchement de guides d'ondes à sélection de polarisation

(30) Priorität: 07.07.1988 DE 3822981
(43) Veröffentlichungstag der Anmeldung: 10.01.1990
(73) Patentinhaber: KATHREIN-WERKE KG, D-83022 Rosenheim (DE)
(72) Erfinder: Ilsanker, Anton, D-8201 Riedering (DE); Ephan, Norbert, Dr., D-8200 Rosenheim (DE); Blaier, Werner, D-8208 Kolbermoor (DE)
(74) Vertreter: Flach, Dieter Rolf Paul, Dipl.-Phys.

(56) Entgegenhaltungen:
- EP-A- 0 178 259
- EP-A- 0 218 549
- FR-A- 2 057 237

## Beschreibung

Die Erfindung betrifft eine Hohlleiter-Polarisationsweiche nach dem Oberbegriff des Anspruches 1.

Eine Hohlleiter-Polarisationsweiche zur Trennung von orthogonal linear polarisierten elektromagnetischen Wellen ist beispielsweise aus der DE-OS 26 51 935 bekannt geworden. Sie besteht aus einem eingangsseitigen Hohlleiterabschnitt quadratischen Querschnitts, in dem bevorzugt H ₁₀- sowie H₀₁-Wellen geführt werden sollen, die bezüglich ihrer Feldstärkevektoren linear und orthogonal zueinander polarisiert sind. Um beide Polarisationen voneinander trennen zu können, sind in zwei einander gegenüberliegenden Wänden des Hohlleiterabschnittes rechteckige Koppelfenster eingelassen, von denen jeweils ein Hohlleiterarm abzweigt. Beide abzweigenden Arme werden dann wieder durch Zwischenschaltungen von Krümmern in einer gemeinsamen Breitbandverzweigung vereinigt.

Eine demgegenüber etwas kompaktere Hohlleiter-Polarisationsweiche ist auch aus der DE-33 45 689 A1 bekannt geworden, bei der die seitlichen Hohlleiterarme jeweils von dem Hohlleiterabschnitt unter einem spitzen Winkel abzweigen und nach Einschaltung eines E-Ebenen-Krümmern zu der durch die Längsachse des Hohlleiterabschnittes gegebenen Hauptrichtung in etwa parallel geführt sind und nach Einschaltung eines weiteren, S-förmigen E-Ebenen-Krümmers in der Breitbandverzweigung zusammenlaufen.

Schließlich sind aber auch herkömmliche Polarisationsweichen bekannt geworden, bei denen beispielsweise der im Querschnitt quadratische eingangsseitige Hohlleiterabschnitt bis zu einem quer verlaufenden Kurzschluß führt, oberhalb dessen auf der gegenüberliegenden Seitenwand des Hohlleiterabschnittes ein in Längsrichtung verlaufender Rechteckausschnitt als Koppelfenster eingebracht ist, an den sich ein H-Krümmer bzw. -Winkel anschließt. Dadurch wird gewährleistet, daß die beiden nunmehr getrennten Wellen mit jeweils um 90° versetzt liegenden Polarisationsebenen einem vertikalen und dazu versetzt liegenden querverlaufenden Rechteckschlitz, an denen beispielsweise ein nachfolgender Mikrowellenkonverter angeschlossen werden kann, an einer gemeinsamen Anschlußebene anliegen.

Derartige Hochpräzisionsteile sind aber nur äußerst teuer herstellbar. Dazu ist es in einem Falle möglich, eine Polarisationsweiche aus zwei Vollstücken zu fräsen, die längs ihrer Symmetrieebene zusammenfügbar sind. Dazu wird ein entsprechender Gußkörper in der durch den Krümmer und den zuführenden Hohlleiterabschnitt gebildeten gemeinsamen Mittelebene getrennt und in beiden Hälften der zuführende, beide Polarisationen führende Hohlleiterabschnitt sowie die beiden davon wegführenden Hohlleiterzweige für die Weiterführung der unterschiedlich polarisierten elektromagnetischen Wellen einschließlich eines Kurzschlußstückes und eines auf der gegenüberliegenden Seite einzubringenden Kopplungsfensters eingedreht.

Aufgrund der spezifischen Geometrie aber ist die Herstellung allein im Gußverfahren aus beispielsweise zwei oder mehr Teilen nicht möglich, weshalb nur die obenstehend genannten aufwendigen Herstellungsverfahren durchführbar sind.

Aufgabe der vorliegenden Erfindung ist es deshalb, ausgehend von dem zuletzt genannten Stand der Technik gleichwohl eine Möglichkeit zu schaffen, eine Hohlleiter-Polarisationsweiche gegenüber dem Stand der Technik beachtlich günstiger dadurch herzustellen, daß kostenintensive Dreh- und Fräsarbeiten vermieden werden.

Die Aufgabe wird erfindungsgemäß entsprechend den im kennzeichnenden Teil des Anspruches 1 angegebenen Merkmalen gelöst. Vorteilhafte Ausgestaltungen der Erfindung sind in den Unteransprüchen angegeben.

Durch die vorliegende Erfindung wird auf verblüffende Art und Weise die Möglichkeit geschaffen, in bisher nicht bekannter Weise eine Hohlleiter-Polarisationsweiche aus beispielsweise zwei Gußteilen zusammenzufügen. Die Gußformteile können dabei beispielsweise aus Zink, Messing oder beispielsweise auch aus einem Aludruckguß hergestellt sein.

Erfindungsgemäß sind die beiden Bauteile der Polarisationsweiche im Gegensatz zum Stand der Technik nicht in der durch den Krümmer und den zuführenden Hohlleiterabschnitt gemeinsam gebildeten Ebene, sondern längs einer quer dazu verlaufenden Schnittebene getrennt sind. Diese Schnittebene kann nunmehr im Bereich des quer zur Längserstreckung des in Ausbreitrichtung liegenden Koppelfensters so angeordnet werden, daß die Schnittebene vom Prinzip her durch den Krümmer bzw. Winkel im H-Krümmer bzw. -Winkel und/oder durch das unterhalb des Koppelfensters angeordnete Kurzschlußstück hindurchführt. Eine Herstellung mittels Druckgußteilen ist erfindungsgemäß dann immer noch möglich, wenn der jeweils über die Schnittebene überstehende Abschnitt des Krümmers bzw. Winkelstückes jeweils zu dem eingangsseitigen Hohlleiterabschnitt und ein mögliches über die Schnittebene überstehendes Kurzschlußstück im Hohlleiterabschnitt gleichwohl zu dem ausgangsseitigen Bauteil gehörend ausgebildet ist. Mit anderen Worten kann so mit gegebenenfalls sogar leicht verjüngend ausgebildeten Wänden - wie sie bei Druckgußteilen typisch sind - eine Hohlleiter-Polarisationsweiche problemlos aus zwei so gebildeten Körperteilen zusammengefügt werden, wobei die entsprechend vorstehend genannten Teile (Ende des Krümmer- bzw. Winkelstückes und/oder eine Teillänge des Kurzschlußstückes) jeweils in eine entsprechende Ausnehmung in dem anderen Körperteil eingreifen.Durch diese Art der Trennung wird vermieden,daß Werkzeugteile, Formen und Stempel nicht unter Berührung gegenläufig bewegt werden müssen, was zu einer schnellen Beeinträchtigung und Zerstörung führen würde.

Weitere Vorteile, Einzelheiten und Merkmale der Erfindung ergeben sich nachfolgend aus den anhand von Zeichnungen dargestellten Ausführungsbeispielen. Dabei zeigen im einzelnen:
- Figur 1 :: die aus zwei Teilen zusammengesetzte Hohlleiter-Polarisationsweiche im vertikalen Längsschnitt quer zur Trennungsebene, wobei die beiden Teile in leichtem Abstand zueinander vor dem endgültigen Zusammenfügen gezeigt sind;
- Figur 2 :: eine rückwärtige Ansicht auf das erste Bauteil der Hohlleiter-Polarisationsweiche mit dem quadaratischen Hohlleiterabschnitt;
- Figur 3 :: eine rückwärtige Stirnansicht auf das erste Ausführungsbeispiel gemäß den Figuren 1 und 2;
- Figur 4 :: einen Vertikalschnitt durch ein abgewandeltes Ausführungsbeispiel mit etwas versetzt liegender Schnittebene zu den Figuren 1 bis 3;
- Figur 5 :: eine weitere Abwandlung zu Figur 4;
- Figur 6a und 6b :: zwei weitere auszugsweise dargestellte Abwandlungen mit unterschiedlichem Verlauf der Trennungsebenen.

Nachfolgend wird auf das erste Ausführungsbeispiel gemäß den Figuren 1 bis 4 Bezug genommen. In Figurn 1 bis 4 ist eine Polarisationsweiche 1, bestehend aus den Bauteilen 1′ und 1˝, gezeigt.

Ein erster in Frontansicht quadratischer Hohlleiterabschnitt 3 steht in Verbindung mit einem Hohlleitertor 5. Über einen hier anschließbaren Hohlleiter, beispielsweise einen im Querschnitt quadratisch oder runden Hohlleiter kann z.B. ein H₁₀ und H₀₁ bzw. zwei H₁₁-Wellen übertragen werden, also zwei Wellen, deren Polarisationsebenen in Ausbreitrichtung um 90° versetzt zueinander liegen.

Im Inneren der Bauteile ist eine untenliegende quer zur Ausbreitrichtung 7 verlaufende Kurzschluß-Stufe oder -Brücke 9 angeordnet. Dahinter ist der weiterverlaufende erste Hohlleiterzweig 11 bei gleichbleibender Breite des Hohlleiters in der Höhe verringert, d.h. in der Regel halbiert, so daß hier nur noch die vertikal polarisierte elektromagnetische Welle, d. h. eine H₁₀-Welle weiter übertragen wird. Die untere Kurzschlußstufe 9 und eine obere, die Querschnittshöhe verringernde Brücke 10 sind in Fig. 2 strichliert gezeigt. Mittig oberhalb der Kurzschlußstufe 9 erstreckt sich in Längsrichtung eine rechteckförmige Koppelöffnung bzw. ein Koppelfenster 13. Von da geht der zweite Hohlleiterzweig 15 aus, der über einen Krümmer bzw. einen Winkel, im gezeigten Ausführungsbeispiel einen Winkel 17, zu einem Polarisationstor 21, welches oberhalb des mit dem ersten Hohlleiterzweig 11 in Verbindung stehenden ersten Polarisationstores 19 liegt.

Bei dem Winkel 17 handelt es sich im Prinzip um einen H-Krümmer.

Das erste und zweite Bauteil 1′ bzw. 1˝ ist durch die zwischen den Bauteilen hindurch verlaufende und im Ausführungsbeispiel strichliert gezeichnete Schnittebene 23 getrennt.

Allerdings könnten die beiden Bauteile im Druckgußverfahren dann nicht hergestellt werden, wenn nicht eine im folgenden noch genauer erörterte Ausnahme bzw. Abweichung von der theoretisch festgelegten Schnittebene 23 vorgesehen wird.

Dazu ist in dem in Figur 1 dargestellten linken Bauteil 1′ ein zum Krümmer bzw. Winkel 17 gehörender Vorsprung 25 gezeigt, der über die eigentliche Schnittebene 23 hinüberragt und gleichwohl Teil des ersten, d.h. in Figur 1 linken Bauteiles 1′ der Polarisationsweiche ist. In diesem Bereich weist das zweite Bauteil 1˝ eine entsprechende Ausnehmung 27 auf, in die der noch verbleibende und Teil des Winkels 17 bildende Vorsprung 25 bei zusammengefügten Bauteilen eingreift.

Durch diese Ausbildung können das erste wie auch das zweite Bauteil 1′ bzw. 1˝ im Druckgußverfahren mit leicht zu den Ausgängen hin konisch verjüngenden Wänden hin ausgebildet werden. Dadurch ist es nämlich möglich, im Druckgußverfahren die herfür benötigten Formen und Stempel ohne gegenseitige Berührung und Reibung auseinander zu fahren, um die so hergestellten Bauteile freizulegen. Als problematisch erweist sich ja bereits hier das Verziehen dann, wenn einzelne Wände unmittelbar in Zugrichtung von Form und Stempel verlaufen würden, weshalb in Ausziehrichtung zumindest sich leicht erweiternde Wandabschnitt gewünscht werden.

Bei dem in Figur 4 dargestellten Ausführungsbeispiel handelt es sich um eine im Prinzip ähnliche Hohlleiter-Polarisationsweiche, die lediglich in vertikaler Längsschnittdarstellung gezeigt ist.

Allerdings ist in diesem Ausführungsbeispiel die grundsätzliche Schnittebene 23 so angeordnet, daß sie den oberen Winkel 17 und im Falle eines hier vorgesehenen Krümmers auch den Krümmer selbst nicht schneidet. In diesem Falle ist ein entsprechender Vorsprung 25′ im Bereich der Kurzschlußstufe 9 ausgebildet. Mit anderen Worten ist der zur Kurzschlußstufe 9 gehörende Vorsprung 25′ zu dem in Figur 5 gezeigten linken ersten Bauteil 1′ gehörend ausgebildet, obgleich er in zusammengefügter Lage über die Schnittebene 23 hinaus in das zweite Bauteil 1˝ ragt.

In analoger Anwendung zum Ausführungsbeispiel gemäß den Figuren 1 bis 3 könnte bei dem Ausführungsbeispiel nach Figur 4 die Schnittebene 23 beispielsweise exakt am Beginn der Kurzschlußstufe 9 hindurch angeordnet werden, so daß in diesem Falle wiederum nur der Vorsprung 25 als auslaufender Teil des Winkels bzw. des Krümmers 17 über die Schnittebene 23 überstehend zum ersten Bauteil 1′ gehörend ausgebildet werden müßte.

Anhand von Figur 5 soll nun der Vollständigkeit halber bei der Ausführungsform gemäß Figur 5 erläutert werden, daß auch eine Anordnung der Schnittebene in einer Mittellage zu dem Ausführungsbeispiel nach Figur 1 bis 4 bzw. nach Figur 5 so angeordnet werden könnte, daß sowohl der obere als auch der untere Vorsprung 25 bzw. 25′ jeweils zum gegenüberliegenden Bauteil 1′ bzw. 1˝ gehörend ausgebildet ist und wechselweise beim Zusammenfügen über die eigentliche gedachte theoretische Schnittebene 23 hinaus in das andere Bauteil hineinragen.

Nur der Vollständigkeit halber sei erwähnt, daß abweichend von dem gezeigten Ausführungsbeispiel die hinter den Vorsprüngen verlaufende Hinterschneidung 29 bzw. 29′ nicht unmittelbar rechtwinkelig zur Schnittebene 23 zurückverlaufen müssen, sondern genauso auch in einem spitzen Winkel zur Schnittebene 23 verlaufen können,wie dies strichliert in Fig. 6a bzw. Figur 6b mit den Bezugszeichen 31 bzw. 31′ angedeutet ist.

Schließlich könnten die auslaufenden Trennungsflächen zur Schnittebene 23 auch versetzt so verlaufen, daß jeweils vom Vorsprung 25 bzw. 25′ der weitere Verlauf der Trennungsebene zwischen den beiden Bauteilen 1′ und 1˝ nicht zur eigentlichen theoretischen Schnittebene 23 zurückgeführt, sondern parallel zu dieser nach außen verläuft, wie dies in Figur 6a bzw. Figur 6b anhand der Bezugszeichen 33 und 33′ strichliert eingezeichnet ist.

Wie anhand der Ausführungsbeispiele gemäß den Figuren 1 bis 3 nicht näher erläutert worden ist, werden die beiden Bauteile 1′ und 1˝ über zu den eigentlichen Hohlleitern versetzt liegenden Vorsprüngen 37 zentriert, die in entsprechende Sacklöcher 39 am jeweils anderen Bauteil eingreifen. Ferner sind weitere Öffnungen oder Bohrungen vorgesehen, über die Zylinderschrauben eingeführt und durch Aufdrehen von Muttern festgeschraubt werden können.

Wie besonders aus Figur 1 ersichtlich ist, sind im unmittelbaren Schnittebenen-Bereich 23, d.h. im eigentlichen Kontaktbereich zwischen den Bauteilen 1′ und 1˝ sowohl die gegenüberliegenden Abschnitte des Hohlleiters 3 als auch der unterteilten Hohlleiterzweige 11 bzw. 15 als gegenüber den verbleibenden Seitenflächenbereichen leicht erhabende Kontaktflächenbereiche 41 ausgebildet. Auch wenn beispielsweise die einzelnen Hohleiter-Leitungsabschnitte mit exakt sitzenden Einrichtungen zur zur Erzielung eines Paßsitzes versehen sind und dabei die beiden Hohlleiter-Bauteile mit solcher Genauigkeit und Toleranz als Druckguß- bzw. Fließpreßteile herstellbar sind, daß u. U. ein Nacharbeiten der eigentlichen Kontaktflächenbereiche 41 nicht notwendig ist, so kann dies an diesen Stellen gleichwohl problemlos durchgeführt werden, da die eigentlichen Kontaktflächenbereiche 41 etwas überstehen. Aber trotz evtl. hier notwendiger Nacharbeiten sind die Herstellungskosten gegenüber dem Stand der Technik bei weitem niedriger, da die Hohlleiterabschnitte ansonsten nicht ausgearbeitet werden müssen. Eventuell notwendige Nacharbeiten fallen nur gering ins Gewicht.

## Patentansprüche

1. Hohlleiter-Polarisationsweiche mit einem von einem Hohlleitertor (5) ausgehenden Hohlleiterabschnitt (3) zur Übertragung zweier linear polarisierter Wellen mit senkrecht zueinander liegenden Polarisationsebenen, einem weiteren in Verlängerung des Hohlleiterabschnittes (3) liegenden ersten Hohlleiterzweig (11), der mit einer Kurzschlußstufe (9) zur Übertragung nur einer Polarisationsebene der Welle beginnt und an einem ersten Polarisationstor (19) endet, und mit einem zweiten Hohlleiterzweig (15), der am Übergang vom Hohlleiterabschnitt (3) zum ersten Hohlleiterzweig (11) an einem in einer Seitenwand gegenüberliegend zur Kuzrschlußstufe (9) eingebrachten rechteckförmigen und in Ausbreitungsrichtung verlaufenden Koppelfenster (13) beginnt und der über einen H-Krümmer bzw. -Winkel (17) zu einem zweiten Polarisationstor (21) führt, so daß die Ausbreitungsrichtungen der am ersten und zweiten Polarisationstor (19,21) anstehenden Wellen parallel verlaufen bzw. zumindest eine gemeinsame parallele Komponente aufweisen ,wobei die Hohlleiter-Polarisationsweiche aus zumindest zwei Bauteilen in Form von Gußteilen (1′, 1˝) besteht, **dadurch gekennzeichnet**, daß die Polarisationsweiche (1) im wesentlichen durch eine quer zum Koppelfenster (13) und zur Ausbreitungsrichtung (7) verlaufenden Schnittebene (23) in das erste und zweite Bauteil (1′, 1˝) geteilt ist, wobei die tatsächliche Trennfläche zwischen den beiden Bauteilen (1′, 1˝) derart verläuft, daß das eine und/oder das andere Bauteil (1′, 1˝) zumindest einen Vorsprung (25, 25′) derart umfaßt, daß ein bezüglich der Schnittebene (23) auf Seiten des das erste und zweite Polarisationstor (19, 21) umfassenden zweiten Bauteiles (1˝) verbleibender Krümmer- bzw. Winkelabschnitt (25) als über die Schnittebene (23) überstehender und zum ersten Bauteil (1′) gehörend und/oder ein bezüglich der Schnittebene (23) auf Seiten des das Hohlleitertor (5) umfassenden ersten Bauteiles (1′) liegende Kurzschlußstufe (9, 25′) als in entgegengesetzter Richtung über die Schnittebene (23) überstehender und zum zweiten Bauteil (1˝) gehörend ausgebildet ist.

2. Hohlleiter-Polarisationsweiche nach Anspruch 1, **dadurch gekennzeichnet**, daß die Schnittebene (23) so verläuft, daß sie das Koppelfenster (13) und den Bereich des zweiten Hohlleiterzweiges (15) derart schneidet, daß lediglich ein am Krümmer bzw. Winkel (17) verbleibender Abschnitt oder Vorsprung (25) als über die Schnittebene (23) überstehend ausgebildet ist.

3. Hohlleiter-Polarisationsweiche nach Anspruch 1 oder 2, **dadurch gekennzeichnet**, daß der durch den verbleibenden Krümmer- bzw. Winkelabschnitt gebildeter Vorsprung (25) in Querschnittsdarstellung quer zur Schnittebene (23) gegebenenfalls über einen Kurvenabschnitt von seiner maximalen Erhebung mit einer rechtwinkeligen Hinterschneidung (29) senkrecht zur Schnittebene (23) zurückgeführt ist.

4. Hohlleiter-Polarisationsweiche nach einem der Ansprüche 1 oder 2, **dadurch gekennzeichnet**, daß die Schnittebene (23) von den durch den überstehenden Krümmer- bzw. Winkelabschnitt gebildeten Vorsprung (25) mit spitzem Winkel auf die Schnittebene (23) zurückgeführt ist.

5. Hohlleiter-Polarisationsweiche nach einem der Ansprüche 1 oder 2, **dadurch gekennzeichnet**, daß die Schnittfläche (23) von dem durch den überstehenden Winkel- bzw. Krümmerabschnitt gebildeten Vorsprung (25) parallel zur Schnittebene (23) nach außen hin verläuft.

6. Hohlleiter-Polarisationsweiche nach einem der Ansprüche 1 bis 5, **dadurch gekennzeichnet**, daß der überstehende Vorsprung (25) abgerundet ist.

7. Hohlleiter-Polarisationsweiche nach einem der Ansprüche 1 bis 6, **dadurch gekennzeichnet**, daß der Vorsprung (25) in eine entsprechende Ausnehmung (27) am benachbarten Bauteil (1˝) eingreift.

8. Hohlleiter-Polarisationsweiche nach Anspruch 1, **dadurch gekennzeichnet**, daß die Schnittebene (23) so verläuft, daß sie das Koppelfenster (13) und den Bereich des ersten und zweiten Hohlleiterzweiges (11, 15) derart schneidet, daß lediglich ein an der Kurzschlußstufe (9) verbleibender Abschnitt oder Vorsprung (25′) als über die Schnittebene (23) überstehend ausgebildet ist.

9. Hohlleiter-Polarisationsweiche nach einem der Ansprüche 1 bis 8, **dadurch gekennzeichnet**, daß der durch den verbleibenden Kurzschlußabschnitt gebildete Vorsprung (25′) in Querschnittsdarstellung quer zur Schnittebene (23) von seiner maximalen Erhebung gegenüber der Schnittebene (23) mit einer rechtwinkeligen Hinterschneidung (29) senkrecht zur Schnittebene (23) zurückgeführt ist.

10. Hohlleiter-Polarisationsweiche nach einem der Ansprüche 1 bis 8, **dadurch gekennzeichnet**,daß die Schnittebene 823) von den durch den überstehenden Kurzschlußstufen-Abschnitt gebildeten Vorsprung (25) mit spitzem Winkel auf die Schnittebene (23) zurückgeführt ist.

11. Hohlleiter-Polarisationsweiche nach einem der Ansprüche 1 bis 8, **dadurch gekennzeichnet**, daß die Schnittfläche (23) von dem durch den überstehenden Kurzschlußstufen-Abschnitt gebildeten Vorsprung (25′) parallel zur Schnittebene (23) nach außen hin verläuft.

12. Hohlleiter-Polarisationsweiche nach einem der Ansprüche 1 bis 11, **dadurch gekennzeichnet**, daß die beiden Bauteile (1′, 1˝) im unmittelbaren Bereich um die von der Schnittebene (23) durchtrennten Hohlleiter-Abschnitte (3, 11, 15) mit einem gegenüber der verbleibenden Seitenfläche der Bauteile (1′, 1˝) erhabenen Kontaktflächenbereich (41) versehen sind.

13. Hohlleiter-Polarisationsweiche nach Anspruch 12, **dadurch gekennzeichnet**, daß der erhabene Kontaktflächenbereich nachgearbeitet ist.

## Claims

1. Waveguide polarization switch having a waveguide section (3) starting at a waveguide gate (5), for transferring two linearly polarized waves having polarization planes arranged vertically to each other, a further first waveguide branch (11) forming an extension to the waveguide section (3), said waveguide branch (11) starting at a short-circuit stage (9) for transferring just one polarization plane of the wave and ending at a first polarization gate (19), and a second waveguide branch (15) which starts at the transition from the waveguide section (3) to the first waveguide branch (11) at a rectangular coupling window (13) incorporated in a lateral wall opposite the short-circuit stage (9), extending in the direction of propagation and leading via an H-elbow or angle (17) to a second polarization gate (21), so that the directions of propagation of the waves present at the first and second polarization gates (19, 21) extend in parallel or have at least a common parallel component, the waveguide polarization switch consisting of at least two elements in the form of castings (1', 1''), characterized in that the polarization switch (1) is divided substantially by a section plane (23) extending transversely relative to the coupling window (13) and to the direction of propagation (7) into the first and the second elements (1', 1''), the actual dividing surface between the two elements (1', 1'') extending such that the one and/or the other element (1', 1'') comprising at least one projection (25, 25') in such a manner that an elbow or angle section (25) remaining relative to the section plane (23) on the side of the second element (1'') comprising the first and second polarization gates (19, 21) is formed to extend beyond the section plane (23) and to belong to the first element (1') and/or that a short-circuit stage (9, 25') lying, relative to the section plane (23), on the side of the first element (1') comprising the waveguide gate (5) is formed to protrude beyond the section plane (23) in the opposite direction and to belong to the second element (1'').

2. Waveguide polarization switch as claimed in Claim 1, characterized in that the section plane (23) extends in such a way that it intersects with the coupling window (13) and the area of the second waveguide branch (15) so that only a section or projection (25) remaining at the elbow or angle (17) is formed to extend beyond the section plane (23).

3. Waveguide polarization switch as claimed in Claim 1 or 2, characterized in that the projection (25) formed by the remaining elbow or angle section is returned, in a cross sectional view, transversely relative to the section plane (23), if required, via a curved section from its maximum elevation with a rectangular cut-out (29) vertically relative to the section plane (23).

4. Waveguide polarization switch as claimed in any one of Claims 1 or 2, characterized in that the section plane (23) is returned from the projection (25) formed by the protruding elbow or angle section at an acute angle to the section plane (23).

5. Waveguide polarization switch as claimed in any one of Claims 1 or 2, characterized in that the sectional surface (23) extends externally from the projection (25) formed by the protruding angle or elbow section parallel to the section plane (23).

6. Waveguide polarization switch as claimed in any one of Claims 1 to 5, characterized in that the protruding projection (25) is rounded.

7. Waveguide polarization switch as claimed in any of Claims 1 to 6, characterized in that the projection (25) engages with a corresponding recess (27) on the adjacent element (1'').

8. Waveguide polarization switch as claimed in Claim 1, characterized in that the section plane (23) extends so that it intersects with the coupling window (13) and with the area of the first and second waveguide branches (11, 15) such that merely a section or projection (25') remaining at the short-circuit stage (9) is formed to protrude beyond the section plane (23).

9. Waveguide polarization switch as claimed in any one of Claims 1 to 8, characterized in that the projection (25') formed by the remaining short-circuit section is returned, in a cross sectional view, transversely to the section plane (23) from its maximum elevation opposite the section plane (23) with a rectangular cut-out (29) vertically relative to the section plane (23).

10. Waveguide polarization switch as claimed in any one of Claims 1 to 8, characterized in that the section plane (23) is returned from the projection (25) formed by the protruding short-circuit stage section at an acute angle to the section plane (23).

11. Waveguide polarization switch as claimed in any one of Claims 1 to 8, characterized in that the section plane (23) extends from the projection (25') formed by the protruding short-circuit stage section outwardly parallel to the section plane (23).

12. Waveguide polarization switch as claimed in any one of Claims 1 to 11, characterized in that the two elements (1', 1'') are provided in the immediate area around the waveguide sections (3, 11, 15) divided by the section plane (23) with a contact surface area (41) standing proud of the remaining lateral surface of the elements (1', 1'').

13. Waveguide polarization switch as claimed in Claim 12, characterized in that the proud contact surface area is post-processed.

## Revendications

1. Bifurcation de polarisation de guide d'ondes comportant un tronçon de guide d'ondes (3) partant d'une porte de guide d'ondes (5) pour la transmission de deux ondes polarisées rectilignement à plans de polarisation perpendiculaires, une première branche de guide d'ondes (11) située dans le prolongement de ce tronçon de guide d'ondes (3) et qui commence par un gradin de court-circuit (9) pour la transmission d'un seul plan de polarisation de l'onde et finit à une première porte de polarisation (19), et une deuxième branche de guide d'ondes (15) qui commence à la jonction du tronçon de guide d'ondes (3) à la première branche de guide d'ondes (11) à une fenêtre rectangulaire de couplage (13) faite dans une paroi latérale en face du gradin de court-circuit (9) et s'étendant dans la direction de propagation, et va par l'intermédiaire d'un coude plan H arrondi ou anguleux (17) à une deuxième porte de polarisation (21), de sorte que les directions de propagation des ondes présentes aux première et deuxième portes de polarisation (19, 21) sont parallèles ou au moins ont une composante commune parallèle, la bifurcation de polarisation étant constituée d'au moins deux éléments constitués de pièces moulées (1', 1''), caractérisée par le fait qu'elle est divisée en les premier et deuxième éléments (1', 1'') de manière générale par un plan de section (23) perpendiculaire à la fenêtre de couplage (13) et à la direction de propagation (7), la surface réelle de séparation passant entre les deux éléments (1', 1'') de façon telle que l'un ou l'autre de ceux-ci ou les deux comprennent au moins une saillie (25, 25') de façon telle qu'une partie de coude arrondi ou anguleux (25) restant par rapport au plan de section (23) sur les côtés du deuxième élément (1'') comprenant les première et deuxième portes de polarisation (19, 21) dépasse du plan de section (23) et fasse partie du premier élément (1') et/ou un gradin de court-circuit (9, 25') situé par rapport au plan de section (23) sur les côtés du premier élément (1') comprenant la porte de guide d'ondes (5) dépasse du plan de section (23) dans la direction opposée et fasse partie du deuxième élément (1'').

2. Bifurcation de polarisation de guide d'ondes selon la revendication 1, caractérisée par le fait que le plan de section (23) s'étend de façon à couper la fenêtre de couplage (13) et la zone de la deuxième branche de guide d'ondes (15) de façon telle que seule une partie ou saillie (25) restant sur le coude arrondi ou anguleux (17) dépasse du plan de section (23).

3. Bifurcation de polarisation de guide d'ondes selon l'une des revendications 1 et 2, caractérisée par le fait que la saillie (25) formée par la partie de coude arrondi ou anguleux restante, en coupe perpendiculaire au plan de section (23), revient, éventuellement par l'intermédiaire d'une partie courbe, de son élévation maximale, par une contre-dépouille à angle droit (29), perpendiculairement au plan de section (23).

4. Bifurcation de polarisation de guide d'ondes selon l'une des revendications 1 et 2, caractérisée par le fait que le plan de section (23), de la saillie (25) formée par la partie de coude arrondi ou anguleux saillante, revient au plan de section (23) sous un angle aigu.

5. Bifurcation de polarisation de guide d'ondes selon l'une des revendications 1 et 2, caractérisée par le fait que la surface de section (23), de la saillie (25) formée par la partie de coude arrondi ou anguleux saillante, s'étend vers l'extérieur parallèlement au plan de section (23).

6. Bifurcation de polarisation de guide d'ondes selon l'une des revendications 1 à 5, caractérisée par le fait que la saillie dépassante (25) est arrondie.

7. Bifurcation de polarisation de guide d'ondes selon l'une des revendications 1 à 5, caractérisée par le fait que la saillie (25) s'engage dans un évidement correspondant (27) de l'élément voisin (1'').

8. Bifurcation de polarisation de guide d'ondes selon la revendication 1, caractérisée par le fait que le plan de section (23) s'étend de façon à couper la fenêtre de couplage (13) et la zone des première et deuxième branches de guide d'ondes (11, 15) de façon telle que seule une partie ou saillie (25') restant sur le gradin de court-circuit (9) dépasse du plan de section (23).

9. Bifurcation de polarisation de guide d'ondes selon l'une des revendications 1 à 8, caractérisée par le fait que la saillie (25') formée par la partie de court-circuit restante, en coupe perpendiculaire au plan de section (23), revient, de son élévation maximale par rapport au plan de section (23), par une contre-dépouille à angle droit (29), perpendiculairement au plan de section (23).

10. Bifurcation de polarisation de guide d'ondes selon l'une des revendications 1 à 8, caractérisée par le fait que le plan de coupe (23), de la saillie (25) formée par la partie de gradin de court-circuit saillante, revient au plan de section (23) sous un angle aigu.

11. Bifurcation de polarisation de guide d'ondes selon l'une des revendications 1 à 8, caractérisée par le fait que la surface de section (23), de la saillie (25') formée par la partie de gradin de court-circuit saillante, s'étend vers l'extérieur parallèlement au plan de section (23).

12. Bifurcation de polarisation de guide d'ondes selon l'une des revendications 1 à 11, caractérisée par le fait que les deux éléments (1', 1'') sont, dans la zone immédiate autour des tronçons de guide d'ondes (3, 11, 15) séparés par le plan de section (23), pourvus d'une zone de surface de contact (41) en saillie par rapport à la surface latérale restante des éléments (1', 1'').

13. Bifurcation de polarisation de guide d'ondes selon la revendication 12, caractérisée par le fait que la zone de surface de contact en saillie est retouchée.
